# FASCICULE DE BREVET EUROPEEN

(11) **EP 0 933 594 B1**
(45) Date de publication et mention de la délivrance du brevet: **15.12.2004**
(21) Numéro de dépôt: 99400141.0
(22) Date de dépôt: 21.01.1999
(51) Int. Cl.: F23D 11/38, F23C 7/00, F23R 3/14, F23R 3/58, F23R 3/28

(54) **Procédé de fonctionnement d'une chambre de combustion de turbine à gaz fonctionnant au carburant liquide**
Verfahren zum Betreiben einer Gasturbinenbrennkammer für flüssigen Kraftstoff
Method of operating a gas turbine combustion chamber for liquid fuel

(30) Priorité: 28.01.1998 FR 9800932
(43) Date de publication de la demande: 04.08.1999
(73) Titulaire: Institut Français du Pétrole, 92852 Rueil-Malmaison Cedex (FR)
(72) Inventeur: Le Gal, Jean-Hervé, 75014 Paris (FR); Flament, Patrick, 78610 Auffargis (FR); Martin, Gérard, 69230 Saint Genis Laval (FR); Grienche, Guy, 64800 Coarraze (FR); Schott, Gérard, 64110 Rontignon (FR)

(56) Documents cités:
- GB-A- 387 049
- GB-A- 870 988
- US-A- 4 006 589
- US-A- 4 702 073
- US-A- 4 842 509
- US-A- 5 562 437
- US-A- 5 680 766

## Description

La présente invention concerne le domaine des chambres de combustion de turbines à gaz fonctionnant au carburant liquide.

De telles turbines à gaz peuvent être illustrées par le système représenté sur la figure 3. Cet ensemble comprend un compresseur (20) dont la sortie est reliée à l'entrée de la chambre de combustion (1) où un carburant liquide (fioul ou kérosène) est injecté. Les gaz brûlés dans cette chambre sont ensuite détendus dans une turbine (30) qui fournit ainsi la puissance souhaitée à l'arbre principal qui lui-même entraîne le compresseur (20).

De façon connue, la combustion dans ce type de turbines à gaz amène à la formation d'oxydes d'azote qui ont diverses origines :
- le "prompt" NO résulte de réactions rapides complexes entre le fuel et l'azote de l'air. Il est formé en un temps très court généralement bien inférieur à la milliseconde.
- Le "fuel" NO est produit par des réactions entre l'azote contenu dans le carburant sous forme N et l'oxygène de l'air. Ce type d'oxyde d'azote est principalement formé en milieu pauvre, lorsque l'air est en excès par rapport au carburant.
- L'oxyde d'azote thermique est produit à haute température, à partir de l'azote de l'air N2. L'oxyde d'azote est couramment produit à des températures supérieures à 1500°C, compte tenu des temps de séjour dans la chambre de combustion, qui est alors de l'ordre de quelques dizaines de millisecondes. La vitesse des réactions conduisant à l'azote thermique croît exponentiellement en fonction de la température.

C'est ce dernier type d'azote qui pose problème, comme il va être exposé ci-après.

Dans les chambres de combustion de turbine à gaz, la combustion au niveau de la flamme est généralement réalisée autour de la stoechiométrie car cela assure une bonne stabilité de la flamme. Cependant la richesse globale imposée par les conditions du cycle thermodynamique de la machine est très faible, de l'ordre de 0,15 à 0,3, selon les conditions de fonctionnement. Le fait d'opérer localement en conditions riches ou autour de la stoechiométrie, avec de l'air préchauffé par le compresseur, conduit à des températures localement très élevées dans la chambre (de l'ordre de 2000 à 2500 K). Les mesures ont montré que dans ces conditions, la majorité de l'oxyde d'azote formé était du "NO thermique".

Plusieurs solutions sont connues pour diminuer les émissions d'oxydes d'azote. On peut globalement les classer en deux grands types :
- les procédés humides basés sur l'injection de vapeur ou d'eau dans la chambre de combustion.
- les procédés dits secs qui sont basés sur une amélioration des conditions de combustion.

Les procédés humides donnent des résultats assez satisfaisants du point de vue technique mais sont souvent plus complexes, plus difficiles à mettre en oeuvre, que les procédés secs.

En outre il sont plus coûteux que les procédés secs à cause de la vapeur d'eau nécessairement injectée soit dans le liquide soit dans la phase gazeuse.

Les procédés dits secs visent généralement à réaliser la combustion d'un prémélange pauvre d'air et de carburant réalisé préalablement. La demande de brevet EP-A2-0 769 657 illustre un système de ce type. La stabilité de la combustion et l'allumage du prémélange principal sont assurés par une flamme pilote de petite puissance dont le rôle est aussi d'assurer le fonctionnement de la machine au régime de ralenti. La richesse dans la chambre étant fixée par les proportions respectives d'air et de carburant prémélangées, il est possible de limiter les températures de flamme et donc l'oxyde d'azote thermique.

Cette technologie peut être mise en oeuvre assez facilement avec un carburant gazeux. Dans le cas d'un carburant liquide, le problème est plus complexe puisqu'il est nécessaire de le vaporiser avant son mélange avec l'air. L'évaporation peut être réalisée en évaporant un film liquide sur une paroi chaude ou en injectant le carburant sous forme de spray dans un conduit où il se mélange avec l'air : c'est le cas du document européen précité.

Actuellement, les technologies de combustion avec prémélange ne donnent pas de résultats satisfaisants avec du carburant liquide. De plus, cette technique nécessite la mise en oeuvre d'un brûleur pilote permettant d'assurer la stabilité de la flamme notamment dans des conditions pauvres. Ce brûleur assurant le fonctionnement de la machine durant les phases de ralenti, il y passe un débit de carburant pouvant atteindre près du tiers du débit total. Pour certaines applications, il fonctionne dans des conditions opératoires proches de la stoechiométrie donc dans des conditions opératoires défavorables du point de vue de la production des oxydes d'azote.

La présente invention permet de résoudre notamment l'ensemble des problèmes évoqués ci-dessus. Il s'agit d'une solution alternative aux chambres de combustion fonctionnant en prémélange ou aux procédés humides tels qu'évoqués ci-avant.

La présente invention vise à réaliser une flamme de diffusion en combinant certaines conditions d'injection de l'air et du carburant liquide.

Il existe déjà des flammes de diffusion dans d'autres domaines techniques que celui des chambres de combustion de turbines à gaz. Les brûleurs pour chaudières tels que décrits par exemple dans le brevet FR 2 656 676 permettent de créer des flammes de diffusion. De même le brevet US 5 562 437 divulgue ce type de structure adapté toutefois à un brûleur de chaudière.

Cependant dans ce type de combustion, les conditions opératoires sont fondamentalement différentes.
- Les richesses sont beaucoup plus fortes dans les brûleurs que dans les turbines. Les brûleurs opèrent autour de la stoechiométrie ou avec un léger excès d'air alors que la richesse globale dans les chambres de turbines est habituellement comprise entre 0,15 et 0,35.
- La combustion est opérée sous pression (celle de la sortie du compresseur) alors que les brûleurs fonctionnent à la pression atmosphérique.
- Par ailleurs les densités de chauffe sont largement supérieures dans les chambres de combustion de turbines, couramment plusieurs dizaines de fois supérieures.

On connaît aussi des techniques de flammes élémentaires dans le domaine des brûleurs pour essais de puits pétroliers. Là encore les conditions de fonctionnement sont très différentes notamment la pression qui est ici la pression atmosphérique. La demande de brevet français FR 2 741 424 décrit un brûleur de ce type.

Ces conditions de fonctionnement différentes imposent des contraintes et donc des structures spécifiques adaptées à ces fonctions particulières.

La présente invention a pour objet un procédé de fonctionnement d'une chambre de combustion de turbine à gaz alimentée avec un carburant liquide et de l'air, ladite chambre comprenant une enceinte tubulaire, un moyen d'injection du carburant situé sur ou à proximité de l'axe longitudinal XX' de l'enceinte tubulaire et au moins deux types d'entrée d'air, la première introduisant l'air hélicoïdalement autour de l'axe longitudinal de la chambre de combustion, la deuxième entrée introduisant l'air tangentiellement à l'enceinte afin de créer autour des jets de combustible des écoulements contra rotatifs destinés à améliorer le mélange de l'air et dudit combustible..

Selon l'invention :
- on injecte le carburant avec une pluralité de jets séparés les uns des autres et situés suivant les génératrices d'un cône d'angle au sommet compris entre 30° et 60°;
- on introduit l'air avec une pression comprise entre 2 et 30 bars;
- on réalise un mélange air sous pression/carburant avec une richesse comprise entre environ 0,4 et environ 0,8 et
- le temps de séjour des fluides à l'intérieur de l'enceinte est inférieur à 50 millisecondes.

De façon particulière, on introduit de 30% à 70% de la quantité totale d'air sous pression utilisé pour la combustion par la première entrée d'air, le reste étant introduit à travers la deuxième entrée d'air.

Conformément à l'invention, on injecte le carburant au travers de 5 à 12 orifices prévus sur le moyen d'injection, de préférence entre 6 et 10 orifices.

Par ailleurs, on introduit l'air sous pression à l'intérieur de la chambre de combustion avec une vitesse comprise entre 20 et 120 m/s.

En outre, on dispose les entrées d'air et le moyen d'injection de telle sorte que l'on obtienne un nombre de swirl N compris entre 0,2 et 0,4 ; N étant défini par : où :
R₁ et R₂ sont respectivement les rayons intérieur et extérieur de l'entrée d'air (7), exprimés en mètres;
ρ est la masse volumique de l'air en kg/m³;
Vax est la vitesse axiale du fluide à la sortie de l'entrée (7);
V_{tg} est la vitesse tangentielle du fluide à la sortie de l'entrée (7) ; les vitesses étant exprimées en m/s.

Selon une particularité de l'invention, on injecte le carburant avec une pluralité de jets situés suivant les génératrices d'un cône d'angle au sommet compris préférentiellement entre 35° et 45°.

On peut également injecter le carburant au travers du moyen d'injection de carburant qui comprend un disque central situé sur l'axe longitudinal de l'enceinte tubulaire autour duquel est disposé un anneau percé d'orifices, la surface de l'anneau étant un tronc de cône.

De manière avantageuse, on peut introduire l'air dans l'entrée tangentielle qui comprend un ensemble d'inserts répartis sur la périphérie de l'enceinte, qui dirigent l'air tangentiellement à la paroi de l'enceinte, avec un sens de rotation contraire à celui de l'écoulement principal.

Les entrées d'air peuvent être dimensionnées de façon à ce que la vitesse de l'air à l'intérieur de la chambre de combustion soit comprise entre 20 et 120 m/s.

Par ailleurs, l'angle au sommet du cône d'injection est préférentiellement compris entre 35° et 45°.

D'autres caractéristiques, détails, avantages de l'invention apparaîtront mieux à la lecture de la description faite ci-après à titre illustratif et nullement limitatif en référence aux dessins annexés sur lesquels :
- La figure 1 est une coupe longitudinale simplifiée d'une chambre de combustion selon l'invention;
- La figure 2 est une coupe schématique d'un détail de l'invention selon II de la figure 1; et
- La figure 3 est une coupe longitudinale simplifiée d'un turbo-compresseur mettant en oeuvre l'invention.

La chambre de combustion selon l'invention, illustrée schématiquement par la figure 1, comprend un carter extérieur tubulaire 1 et une enceinte intérieure 2 coaxiale au carter 1.

Les deux enveloppes sont fermées à une extrémité où elles délimitent un espace fonctionnel 3. En outre, les enveloppes 1 et 2 définissent entre elles un espace annulaire 4 pour la circulation de l'air sous pression avant d'entrer dans la chambre de combustion proprement dite.

La chambre de combustion proprement dite, 5, est définie par le volume intérieur de l'enceinte 2.

Au fond de la chambre 5 est disposé un moyen d'injection de carburant 6 qui comprend préférentiellement un disque central 61 situé sur ou à proximité immédiate de l'axe longitudinal XX' de l'enceinte 2. Par ailleurs le moyen d'injection 6 comprend un ensemble d'orifices 62 disposés sur un anneau en tronc de cône. Avantageusement, de 5 à 12 jets peuvent être créés ; préférentiellement entre 6 et 10. Ces jets sont séparés les uns des autres et situés selon les génératrices d'un cône d'angle au sommet a compris entre 30° et 60°, préférentiellement entre 35° et 45°.

Le moyen d'injection 6 peut fonctionner avec une assistance supplémentaire en air ; on obtient alors des gouttelettes de diamètre moyen inférieur à 50 micromètres.

L'intérêt de réaliser une flamme à jets séparés est multiple. Cette flamme ne se comporte pas comme plusieurs flammes axiales indépendantes. Il y a tout d'abord des interactions de type thermique entre les différents jets avec une modification des écoulements entre les jets et donc des conditions stoechiométriques locales. Ces conditions dépendent bien évidemment de l'angle existant entre les jets.

Plus cet angle est petit, plus la flamme se rapproche d'une flamme axiale de diffusion, dont on sait que les performances du points de vue des émissions de Nox sont mauvaises puisque le carburant se mélange mal avec l'air.

Si l'angle augmente trop, le risque est de projeter des gouttelettes le long des parois. Il peut en résulter la formation de coke ou formation d'imbrûlés et de CO dans le cas où les parois sont refroidies et donc les températures basses.

Le nombre de jets a aussi son importance. Si celui-ci est trop important, on observe un effet de blocage de l'écoulement par les jets de combustible. Il en résulte une zone appauvrie en air derrière les jets, ce qui conduit à des conditions de combustion riches, donc à haute température. Si les jets sont trop peu nombreux, les interactions entre jets diminuent et on se retrouve dans le cas de n flammes axiales indépendantes.

Par ailleurs, deux types d'entrée d'air sous pression sont prévus, situés tous deux du côté de l'espace fonctionnel 3.

Le premier type introduit de l'air hélicoïdalement dans l'enceinte 2, autour de l'axe longitudinal de l'enceinte. Cette entrée 7 est ici un anneau autour du moyen d'injection 6. On parle d'air "swirlé axial". Des ailettes inclinées 71 peuvent être disposées dans l'anneau afin d'imprimer à cet air une quantité de mouvement tangentielle.

Le deuxième type d'entrée d'air comprend des arrivées périphériques 8 qui permettent d'injecter l'air tangentiellement à la paroi de l'enceinte 2. A cet effet des inserts 81 telles que montrés sur la figure 2 peuvent être prévus.

Les inserts 81 dirigent l'air tangentiellement et en sens contraire du premier type d'écoulement. Ceci permet d'augmenter le cisaillement entre les deux écoulements et donc d'accélérer le mélange entre l'air et les gouttelettes de combustible.

Pour obtenir une flamme stable dans de bonnes conditions de richesse, le débit d'air au niveau de l'entrée 7 est compris entre 30 et 70% de l'air servant à la combustion, préférentiellement entre 40 et 50%. Bien entendu le débit d'air passant par les entrées tangentielles 8 est le complément à 100%. L'air de dilution est introduit si nécessaire en aval de la zone de combustion 5, à travers des orifices pratiqués dans l'enceinte 2.

Concernant la stabilité de la flamme de combustion, le moyen d'injection 6 comprend avantageusement un disque central 61. Celui-ci permet, en combinaison avec la mise en rotation de l'écoulement, de générer une petite recirculation interne selon les flèches A de la figure 1, au niveau du nez de l'injecteur 6. La zone 10 délimitée par cette recirculation, est plutôt riche en combustible et elle assure en partie la stabilité de la combustion. Toutefois, comme énoncé plus haut, la majorité du carburant est brûlé dans des conditions pauvres puisque la richesse globale dans la chambre de combustion 5 est comprise entre 0,4 et 0,8. Il est ici rappelé qu'un brûleur à flammes séparées opère autour de la stoechiométrie ou avec un léger excès d'air.

Les entrées d'air 7, 8 et le moyen d'injection 6 sont disposés de telle sorte que le nombre de swirl, N, est préférentiellement compris entre 0,2 et 0,4. Le nombre de swirl, N, étant défini par où :
R₁ et R₂ sont respectivement les rayons intérieur et extérieur de l'entrée d'air (7), exprimés en mètres;
ρ est la masse volumique de l'air en kg/m³;
Vax est la vitesse axiale du fluide à la sortie de l'entrée (7);
V_{tg} est la vitesse tangentielle du fluide à la sortie de l'entrée (7) ; Les vitesses sont exprimées en m/s.

La chambre de combustion 5 selon l'invention étant adaptée à fonctionner avec une turbine, le cycle thermodynamique de celle-ci impose un fonctionnement sous une pression qui peut varier d'environ 2 à environ 30 bars.

Vis-à-vis d'un brûleur fonctionnant à la pression atmosphérique, ceci modifie la masse volumique de l'air et donc le rapport des masses volumiques entre l'air et le carburant, rapport qui peut être multiplié par dix. Les conditions de mélange et d'évaporation sont de ce fait notablement différentes.

En outre, les temps de séjour dans la chambre de combustion 5 selon l'invention sont couramment inférieurs à 50 millisecondes, ce qui conduit à des densités de chauffe comprises entre 50 et 200 MW/m³.

A titre de comparaison, les densités de chauffe dans le domaine des brûleurs de chaudière sont plutôt inférieures à 1 MW/m³, avec des temps de séjour de l'ordre de la seconde.

Les conditions particulières de fonctionnement de la présente invention conduisent à des vitesses de l'air comprises entre 20 et 120 m/s vu le dimensionnement des première et deuxième entrées d'air.

Afin de mieux illustrer une application préférée de l'invention, la figure 3 montre en coupe longitudinale un ensemble turbo-compresseur susceptible de mettre en oeuvre l'invention ; cette figure a été commentée en tête de la description.

## Revendications

1. Procédé de fonctionnement d'une chambre de combustion de turbine à gaz alimentée avec un carburant liquide et de l'air, ladite chambre comprenant une enceinte tubulaire (2), un moyen (6) d'injection du carburant situé sur ou à proximité de l'axe longitudinal XX' de l'enceinte tubulaire et au moins deux types d'entrée d'air (7, 8), la première (7) introduisant l'air hélicoïdalement autour de l'axe longitudinal de la chambre de combustion, la deuxième entrée (8) introduisant l'air tangentiellement à l'enceinte (2) afin de créer autour des jets de combustible des écoulements contra rotatifs destinés à améliorer le mélange de l'air et dudit combustible, **caractérisé en ce qu'**on injecte le carburant avec une pluralité de jets séparés les uns des autres et situés suivant les génératrices d'un cône d'angle au sommet compris entre 30° et 60°, **en ce qu'**on introduit l'air avec une pression comprise entre 2 et 30 bars, **en ce qu'**on réalise un mélange air sous pression/carburant avec une richesse comprise entre environ 0,4 et environ 0,8 et **en ce que** le temps de séjour des fluides à l'intérieur de l'enceinte (2) est inférieur à 50 millisecondes.

2. Procédé selon la revendication 1, **caractérisée en ce qu'**on introduit de 30% à 70% de la quantité totale d'air sous pression utilisé pour la combustion par la première entrée d'air (7), le reste étant introduit à travers la deuxième entrée d'air (8).

3. Procédé selon l'une quelconque des revendications 1 ou 2, **caractérisée en ce qu'**on injecte le carburant au travers de 5 à 12 orifices (62) prévus sur le moyen d'injection (6), de préférence entre 6 et 10 orifices.

4. Procédé selon l'une quelconque des revendications précédentes, **caractérisée en ce qu'**on introduit l'air sous pression à l'intérieur de la chambre de combustion avec une vitesse comprise entre 20 et 120 m/s.

5. Procédé selon l'une quelconque des revendications précédentes, **caractérisée en ce qu'**on dispose les entrées d'air (7, 8) et le moyen d'injection (6) de telle sorte que l'on obtienne un nombre de swirl N compris entre 0,2 et 0,4 ; N étant défini par : où:
R₁ et R₂ sont respectivement les rayons intérieur et extérieur de l'entrée d'air (7), exprimés en mètres;
ρ est la masse volumique de l'air en kg/m³;
Vax est la vitesse axiale du fluide à la sortie de l'entrée (7);
V_{tg} est la vitesse tangentielle du fluide à la sortie de l'entrée (7) ; les vitesses étant exprimées en m/s.

6. Procédé selon la revendication 1, **caractérisée en ce qu'**on injecte le carburant avec une pluralité de jets situés suivant les génératrices d'un cône d'angle au sommet compris préférentiellement entre 35° et 45°.

7. Procédé selon l'une des revendications précédentes, **caractérisé en ce qu'**on injecte le carburant au travers du moyen d'injection de carburant (6) qui comprend un disque central (61) situé sur l'axe longitudinal XX' de l'enceinte tubulaire, autour duquel est disposé un anneau percé desdits orifices (62), la surface de l'anneau étant un tronc de cône.

8. Procédé selon l'une des revendications précédentes, **caractérisé en ce qu'**on introduit l'air dans l'entrée tangentielle (8) qui comprend un ensemble d'inserts répartis sur la périphérie de l'enceinte (2) qui dirigent l'air tangentiellement à la paroi de l'enceinte (2), avec un sens de rotation contraire à celui de l'écoulement principal.

## Patentansprüche

1. Verfahren zum Betrieb einer Brennkammer einer Gasturbine, die mit einem Flüssigtreibstoff und Luft gespeist wird, wobei die Kammer einen Röhren-Innenraum (2), ein Treibstoffeinspritzmittel (6), das auf oder in der Nähe der Longitudinalachse XX' des Röhren-Innenraums angeordnet ist und wenigstens zwei Typen von Lufteinlässen (7, 8) umfasst, wobei der erste (7) helikal um die Longitudinalachse der Brennkammer herum Luft einführt, der zweite Einfass (8) tangential zum Innenraum (2) Luft einführt, um um die Brennstoffstrahlen herum gegenrotierende Ströme zu erzeugen, die zum Verbessern der Mischung der Luft und des Brennstoffs vorgesehen sind, **dadurch gekennzeichnet, dass** man den Treibstoff mit einer Vielzahl voneinander getrennter und gemäß den Mantellinien eines Kegelstumpfs mit einer Spitze zwischen 30° und 60° angeordneter Strahlen einspritzt, und dass man die Luft mit einem Druck zwischen 2 und 30 bar einführt und dass man ein Druckluft-/Treibstoffgemisch mit einer Fettheit zwischen etwa 0,4 und etwa 0,8 verwirklicht und dass die Verweildauer der Fluide in dem Innenraum (2) unter 50 Millisekunden liegt.

2. Verfahren nach Anspruch 1, **dadurch gekennzeichnet, dass** 30% bis 70% der Gesamt-Druckluftmenge, die für die Verbrennung verwendet wird, durch den ersten Lufteinlass (7) eingeführt wird, wobei der Rest durch den zweiten Lufteinlass (8) eingeführt wird.

3. Verfahren nach einem der Ansprüche 1 oder 2, **dadurch gekennzeichnet, dass** man den Treibstoff durch 5 bis 12 Öffnungen (62) vorgesehen auf einem Einspritzmittel (6), vorzugsweise zwischen 6 und 10 Öffnungen einspritzt.

4. Verfahren nach einem der vorhergehenden Ansprüche, **dadurch gekennzeichnet, dass** man Druckluft in die Brennkammer mit einer Geschwindigkeit zwischen 20 und 120 m/s einführt.

5. Verfahren nach einem der vorhergehenden Ansprüche, **dadurch gekennzeichnet, dass** man die Lufteinlässe (7, 8) und das Einspritzmittel (6) derart anordnet, dass man eine Drallzahl (N) zwischen 0,2 und 0,4 erhält, wobei N definiert ist durch: worin:
R₁ und R₂ jeweils die Innen- und Außenradien des Lufteinlasses (7), ausgedrückt in Metern sind;
ρ die Luftvolumenmasse in kg/m³ ist;
Vax die Axialgeschwindigkeit des Fluids am Ausgang des Einlasses (7) ist;
V_{tg} die Tangentialgeschwindigkeit des Fluids am Ausgang des Einlasses (7) ist, wobei die Geschwindigkeiten in m/sec ausgedrückt sind.

6. Verfahren nach Anspruch 1, **dadurch gekennzeichnet, dass** man den Treibstoff mit einer Vielzahl von Strahlen einspritzt, die gemäß den Mantellinien eines Kegelstumpfs mit einer Spitze, die vorzugsweise zwischen 35° und 45° liegt, angeordnet sind.

7. Verfahren nach einem der vorhergehenden Ansprüche, **dadurch gekennzeichnet, dass** man den Treibstoff durch ein Treibstoffeinspritzmittel (6) einspritzt, das einen zentralen Teller (61) umfasst, der auf der Longitudinalachse XX' des Röhren-Innenraums angeordnet ist, um welchen ein mit den Öffnungen (62) durchlochter Ring herum angeordnet ist, wobei die Oberfläche des Rings ein Kegelstumpf ist.

8. Verfahren nach einem der vorhergehenden Ansprüche, **dadurch gekennzeichnet, dass** man die Luft in den Tangential-Einlass (8) einführt, der eine Anordnung von auf dem Umfang des Innenraums (2) verteilten Einspritzteilen umfasst, die die Luft tangential zur Wand des Innenraums (2) mit einer Rotationsrichtung leiten, die entgegengesetzt zu jener des Hauptstroms ist.

## Claims

1. Process for operating a gas-turbine combustion chamber supplied with a liquid fuel and air, the said chamber comprising a tubular envelope (2), a means (6) for injection of the fuel situated on or in the proximity of the longitudinal axis XX' of the tubular envelope and at least two types of air intake (7, 8), the first (7) introducing air helicoidally around the longitudinal axis of the combustion chamber, the second intake (8) introducing air tangentially into the envelope (2) intended to create counter-rotating flows around the jets of fuel in order to improve the mixture of the air and the said fuel, ***characterised by*** the fact that the fuel is injected with a plurality of jets separated from each other and situated along at the generatrices of a cone having a vertex angle of between 30° and 60°, by the fact that the air is introduced with a pressure of between 2 and 30 bars, by the fact that a compressed air/fuel mixture is created with a richness of between approximately 0.4 and approximately 0.8 and by the fact that the dwell time of the fluids inside the envelope (2) is less than 50 milliseconds.

2. Process as described in claim 1, ***characterised by*** the fact that from 30% to 70% of the total quantity of compressed air used for combustion is introduced through the first air intake (7), the remainder being introduced through the second air intake (8).

3. Process as described in any one of claims 1 or 2, ***characterised by*** the fact that the fuel is injected through from 5 to 12 orifices (62) provided in the injection means (6), and preferably between 6 and 10 orifices.

4. Process as described in any one of the preceding claims, ***characterised by*** the fact that the compressed air is introduced into the combustion chamber with a velocity of between 20 and 120 m/s.

5. Process as described in any one of the preceding claims, ***characterised by*** the fact that the air intakes (7, 8) and the injection means (6) are so arranged that a swirl number N is obtained of between 0.2 and 0.4; N being defined by: in which:
R₁ and R₂ are respectively the internal and external radii of the air intake (7), expressed in metres;
ρ is the mass by volume of the air in kg/m³;
Vax is the axial velocity of the fluid at the outlet of the intake (7);
V_{tg} is the tangential velocity of the fluid at the outlet of the intake (7); the velocities being expressed in m/s.

6. Process as described in claim 1, ***characterised by*** the fact that the fuel is injected with a plurality of jets situated along at the generatrices of a cone with a vertex angle preferably of between 35° and 45°.

7. Process as described in one of the preceding claims, ***characterised by*** the fact that the fuel is injected through the fuel injection means (6) which comprises a central disc (61) situated on the longitudinal axis XX' of the tubular envelope, around which is arranged a ring in which the said orifices (62) are drilled, the surface of the ring being a truncated cone.

8. Process as described in one of the preceding claims, ***characterised by*** the fact that the air is introduced at the tangential intake (8) which comprises an assembly of inserts distributed around the periphery of the envelope (2) which direct the air tangentially to the wall of the envelope (2), with an opposite direction of rotation to that of the main flow.
